# EUROPÄISCHE PATENTSCHRIFT

(11) **EP 2 147 800 B1**
(45) Veröffentlichungstag und Bekanntmachung des Hinweises auf die Patenterteilung: **01.10.2014**
(21) Anmeldenummer: 09164988.9
(22) Anmeldetag: 09.07.2009
(51) Int. Cl.: B42B 4/00, B27F 7/19

(54) **Heftvorrichtung mit einem Heftkopf für die Verarbeitung von Ringösenheftklammern**
Stapling device with a stapling head for processing round eyelet staples
Dispositif d'agrafage doté d'une tête d'agrafage pour la préparation d'agrafes en forme d'oeillet

(30) Priorität: 24.07.2008 DE 102008034838
(43) Veröffentlichungstag der Anmeldung: 27.01.2010
(73) Patentinhaber: Heidelberger Druckmaschinen Aktiengesellschaft, 69115 Heidelberg (DE)
(72) Erfinder: Brünner, Torsten, 04451 Borsdorf (DE); Tischer, Siegmar, 04451 Borsdorf (DE)

(56) Entgegenhaltungen:
- EP-A1- 1 872 962
- EP-A2- 1 738 922
- CH-A- 383 330
- DE-B- 1 104 485

## Beschreibung

Die Erfindung betrifft eine Heftvorrichtung gemäß dem Oberbegriff von Anspruch 1 und ein Verfahren zur Steuerung eines Falzdrückers einer solchen Heftvorrichtung.

Vorrichtungen zum Heften von gefalzten Signaturen bzw. Druckprodukten werden in der Druckweiterverarbeitung in unterschiedlichen Bauformen und Leistungsdaten eingesetzt. Verbreitet sind beispielsweise so genannte "Sammelhefter", die gefalzte Druckprodukte vereinzeln, indem sie diese beispielsweise auf einer Transportkette oder dergleichen ablegen, sammeln und zusammentragen und sie dann einer Heftstation und anschließend gegebenenfalls einer Weiterverarbeitungseinheit für den Randbeschnitt, einer Auslage oder dergleichen zuführen. Ein solcher Sammelhefter ist beispielsweise in der EP 0 916 514 A1 beschrieben.

Der bekannte Sammelhefter besitzt eine Heftstation, in der aufeinander liegende Falzbogen mit Hilfe einer Klammer, insbesondere einer Drahtklammer, geheftet werden. Hierzu dienen oberhalb der Sammelkette angeordnete Heftköpfe und zwischen den Sammelketten anstelle der Führungsleiste angeordnete so genannte "Klinscher", welche die freien Enden der durch die Falzbogen gestochenen Klammern umbiegen. Heftstationen und Heftköpfe für diesen Zweck sind beispielsweise auch aus der deutschen Patentschrift DE 44 44 220 und der deutschen Offenlegungsschrift DE 197 12 876 oder der EP 1872962 A1 bekannt.

So zeigt die EP 1872962 A1 eine Heftvorrichtung zur Verwendung in Sammelheftern. Die Heftvorrichtung weist einen Heftkopf mit einem Treiber und Bieger auf, die eine Drahtklammer vorformen und durch einen Produkterücken treiben. Weiterhin weist der Heftkopf einen Umbieger auf, der Umbiegeflügel besitzt, welche die offenen Enden der Drahtklammer umbiegen.

Wenn in einer solchen Heftvorrichtung anstelle von einfachen Drahtklammem Ringösenklammem zum Heften der gestapelten Druckprodukte verwendet werden sollen, wird der Heftkopf der Vorrichtung entweder umgebaut oder gegen einen solchen gewechselt, dessen Bauteile an die Geometrie der Ringösenklammem angepasst sind bzw. in der Lage sind, den von einer Drahtrolle zugeführten Heftdraht in die Geometrie einer Ringösenklammer zu biegen. Ein solcher Heftkopf wird beispielsweise von der Fa. Hohner Maschinenbau GmbH in 78532 Tuttlingen, Deutschland unter der Bezeichnung Universal 48/5S angeboten. Er lässt sich durch Auswechseln einzelner Baugruppen wie Former und Umbieger von einem Heftkopf für Normalklammem auf einen Heftkopf für Ringösen umbauen.

Beim Eintreiben von Ringösenklammem in das zu heftende Produkt wird die Klammer im Bereich der Ringöse von einer in die Öse hineinragenden Klammerstütze gestützt. Dadurch wird verhindert, dass sich die Öse verformt, wenn sie durch das zu heftende Produkt getrieben wird und die durchgestochenen Schenkel der Klammer zusammengebogen werden. Das ist insbesondere dann wichtig, wenn wenige Lagen aus dünnem Papier geheftet werden.

Allerdings muss die Klammerstütze mit ihrem den Ösenbereich schützenden Stützkörper auch wieder rechtzeitig zurückgezogen werden, damit sie z. B. beim Weiterbewegen des gehefteten Produkts unter dem Heftkopf die Öse rechtzeitig freigibt. Dies wird in der Regel dadurch bewirkt, dass der nach Art einer zweizinkigen Gabel die Öse umfassende, die Schulter der Ringösenklammer in das zu heftende Produkt drückende Treiber kurz vor dem Totpunkt seiner auf das Druckprodukt gerichteten Heftbewegung mit seiner Unterkante das abgeschrägte Ende der Klammerstütze erreicht, an dieser entlangfährt und diese dabei aus der Klammer herausdrückt.

Bei dickeren Heftprodukten oder stabilem Papier ist dann die Klammer schon so weit eingetrieben, dass das darauf folgende Zusammenbiegen der Klammerschenkel keine Auswirkungen mehr auf die Ösengeometrie hat, da dann das Papier des Heftprodukts die Klammer stützt.

Bei Heftprodukten aus wenigen Bögen dünnen Papiers sind die Bögen den von der Klammer auf sie ausgeübten Querkräften nicht gewachsen. Sie können die eingetriebene Klammer nicht gegen seitliches Ausweichen stützen, sondern reißen ein. Daher kann es beim Zusammenbiegen der Schenkel der Klammer selbst in der kurzen Zeit zwischen dem Zurückfahren der Klammerstütze und dem Schließen der Klammer zu Verformungen kommen, bei der die Öse "zusammenbricht", wie das in der schematischen Darstellung nach Figur 5 skizziert ist.

Am Umbiegeschieber des Heftkopfs ist ein sogenannter Falzdrücker angeordnet, der die zu heftenden Bogenlagen in der Heftlinie zwischen Heftkopf und Klinscherkasten zentriert, wie in Fig. 3 dargestellt. Hierzu setzt das gefederte Zentrierelement (bspw. In Form einer Rolle) bei Geschwindigkeitsübereinstimmung zwischen Sammelkette und Heftkopf (V_{K}=V_{H}) auf einem Führungstück, welches Teil der Klinscherleiste ist, auf. Durch eine weitere Bewegung nach unten um einen Betrag x wird so das zu heftende Produkt eingeklemmt. Wie aus Fig. 4 ersichtlich, ist es für die Funktion einer Heftmaschine mit durchlaufender Sammelkette und mitlaufendem Heftschlitten Voraussetzung, dass die Heftelemente (Bieger, Treiber, Falzdrücker) erst dann das auf der Sammelkette befindliche Heftgut klemmen und die Heftklammer eintreiben, wenn Sammelkette und Heftschlitten gleiche Geschwindigkeit haben. In dem durch die Kurbelwinkel α₁ und α₂ definierten Zeitfenster kann der Heftvorgang stattfinden. Beim Kurbelwinkel α₁ wird das zu heftende Produkt vom Falzdrücker geklemmt. Aufgrund der höheren Geschwindigkeit V_{H} des Heftkopfschlittens gegenüber V_{K} der Geschwindigkeit der Kette wird das zu heftende Produkt vom Sammelkettenmitnehmer um einen Betrag y (Fig. 6) weggezogen. Beim Kurbelwinkel α₂ ist die Klammer in die Bogenlagen eingetrieben und der Heftkopf wird vom Produkt wegbewegt. Der an die Umbiegerbewegung gekoppelte Falzdrücker hält das Produkt entsprechend dem Federweg x nieder, wodurch es ermöglicht wird, die Heftklammer komplette aus dem Heftkopf heraus zu bewegen.

Bei Ringösenheftköpfen wird mehr Zeit benötigt, um die Ringöse aus dem Heftkopf heraus zu bekommen. Deshalb wird üblicherweise der Schaft des Falzdrückers vergrößert, weshalb dieser schon vor Geschwindigkeitsübereinstimmung zwischen Sammelkette und Heftkopf die zu heftenden Bogenlagen berührt und klemmt. Der Grund hierfür ist es, einen möglichst großen Federweg x zu erzielen und dadurch das Produkt bei der Aufwärtsbewegung des Heftkopfes möglichst lange nieder zu halten, damit die Ringöse den Heftkopf unterfahren kann.

Nachteilig an dieser Lösung ist, dass die am Sammelkettenmitnehmer anliegenden Falzbogenstapel beim Aufsetzen des Falzdrückers zu einem Kurbelwinkel, bei dem die Heftkopfschlittengeschwindigkeit V_{H} noch kleiner als die Kettengeschwindigkeit V_{K} ist, am Sammelkettenmitnehmer gestaucht werden. Hieraus resultiert vor allem bei dünnen Bogenstapeln letztendlich eine Verringerung des Abstandes y des Produktes vom Sammelkettenmitnehmer beim Kurbelwinkel α₂; es verkürzt sich somit die Zeit, während der die Ringöse die Heftklammer verlassen kann, was zu einer Beschädigung der Ringöse durch Anstoßen am Heftkopf führen kann. Mit anderen Worten, die Lücke zwischen Sammelkettenmitnehmer und Falzbogenstapel wird geringer, was zu einer früheren Mitnahme des Falzbogenstapels nach Abschluss des Heftvorgangs führt.

Die Aufgabe der vorliegenden Erfindung ist es, auch beim Heften von aus wenigen bzw. dünnen Lagen bestehenden Heftprodukten mit Ringösenklammem sicherzustellen, dass sich die Ringöse möglichst nicht verformt.

Gelöst wird diese Aufgabe mit den kennzeichnenden Merkmalen in den unabhängigen Ansprüchen 1 und 8.

Hierzu ist vorgesehen, dass an dem Klotz des Falzdrückers ein Hebel, der gegen die Kraft einer Feder verschwenkbar gelagert ist, und dieser die Bewegung des Falzdrückers steuert. Hierdurch ist es möglich, den Aufsetzpunkt über eine Feder und eine Kante am Klotz zu steuern, was verschiedene Schaftlängen des Bolzens zulässt.

In einer vorteilhaften Ausgestaltung weist der Klotz eine Ausnehmung auf, in der sich ein Stift, der fest am Bolzen angeordnet ist, bewegt, wobei der Hebel an der Ausnehmung eines Treiberschiebers anliegt. Hierdurch wird die Ausnehmung freigeben. Die freigegebene Länge der Ausnehmung wird anschließend bei der Aufwärtsbewegung des Heftkopfes genutzt, um das Produkt länger zu klemmen. In einer weiteren vorteilhaften Ausgestaltung ist das Ende des Falzdrückers als Zentrierelement ausgebildet. Hierdurch wird gewährleistet, dass das zu heftende Produkt sich in der richtigen Lage befindet.

In einer besonders vorteilhaften Ausführungsform ist das Zentrierelement als Rolle ausgeführt. Hierdurch werden auch Relativbewegungen von Falzdrücker zum Produkt ermöglicht, wenn bspw. Der Falzdrücker etwas zu früh auf dem Produkt aufsetzt.

Weitere Vorteile der Erfindung ergeben sich aus der nachfolgenden Beschreibung von Ausführungsbeispielen anhand der Figuren 1 bis 10 der beigefügten Zeichnungen

Hierbei zeigen:
- Figur 1: eine vereinfachte schematische Darstellung eines Sammelhefters mit einer Heftstation,
- Figur 2: eine perspektivische Darstellung des in der Heftstation 24 des Sammelhefters nach Figur 1 geführten Heftkopfs 26,
- Figur 3: eine Frontansicht des Heftkopfes 26 mit Falzdrücker,
- Figur 4: ein Kette-Schlitten-Diagramm,
- Figur 5: eine schematische Skizze zur Verdeutlichung des "Zusammenbrechens" einer ungestützten Ringöse beim Umbiegen der Schenkel, und
- Figur 6: ein Weg-Kurbelwinkel-Diagramm,
- Figur 7: Treiber-Bieger-Diagramm
- Figuren 8-10: vereinfachte Darstellung der wesentlichen Bauteile des Heftkopfes 26 und des Falzdrückers in unterschiedlichen Stadien des Bewegungsablaufs.

Der in Figur 1 dargestellte typische Sammelhefter ist mit 1 bezeichnet und besitzt eine Sammelkette 22 als Transporteinrichtung. Auf diese Sammelkette werden einzelne Falzbogen oder gefalzte Signaturen 16, 18, 20 aus den Stapeln in den Falzbogenanlegern 10, 12, 14 abgelegt. Unter der Sammelkette 22 ist eine Führungsleiste 15 angeordnet, deren oberer Abschnitt 21 schneidenförmig ausgebildet ist und deren Geradlinie die Transport- und Heftlinie festlegt. Die Sammelkette 22 bildet zusammen mit der Führungsleiste 15 eine im Wesentlichen dachförmige Auflage, auf der die gesammelten Falzbogen 30 rittlings in Richtung des Pfeils P zu einer Heftstation 24 transportiert werden, in der sie mit Hilfe von Klammern geheftet werden. Hierzu dienen oberhalb der Sammelkette angeordnete Heftköpfe 26 sowie darunter angeordnete Paare von Klinschem 51/52, welche die freien Enden der von den Heftköpfen 26 durch die Falzbogenstapel 30 gestochenen Klammern umbiegen.

In Figur 2 ist einer der Heftköpfe 26 aus Figur 1 in der Heftstation 24 des Sammelhefters 1 näher dargestellt. Der Heftkopfgrundkörper 105 ist mit einer Aufnahmeschiene 108 fest verbunden, die eine horizontale zyklische Bewegung ausführt, bei der der Heftkopf auf die Transportgeschwindigkeit des zu heftenden, gesammelten Falzbogenstapels 30 gebracht wird. Zusätzlich zur seitlichen Verschiebung der Aufnahmeschiene 108 werden über Nuten in zwei Steuerschienen 109 und 110 ein in dieser Figur nicht dargestellter Schieber und der Treiberschieber 133 vertikal bewegt. Aus der Relativbewegung zwischen diesen werden die übrigen Bewegungen in der Heftvorrichtung abgeleitet.

Für das Verständnis weiterer Funktionen des Heftkopfes, die an dieser Stelle nicht näher beschrieben sind, wird auf die Patentanmeldungen der Anmelderin mit den Veröffentlichungsnummern DE 10 2005 044 707 A1 und 10 2006 013 171 A1 verwiesen, auf die an dieser Stelle voll inhaltlich Bezug genommen wird.

Wie aus Figur 3 ersichtlich, ist der Falzdrücker 200 am Umbiegerschieber 201 fest angeordnet und besteht aus Klotz 203, in dem gegen Feder 204, in und gegen die Eintreibbewegung des Heftkopfes verschiebbar, der Bolzen 205 gelagert ist. Am Bolzen 205 ist das Zentrierelement 206, hier eine Falzrolle, quer zur Förderrichtung der Sammelkette verschiebbar, gelagert. Erfindungsgemäß ist am Klotz 203 der Hebel 207 verschwenkbar gegen die Feder 208 gelagert, dabei liegt der wechselweise am Stift 209, der im Bolzen 205 fest angeordnet ist und in die Ausnehmung 212 des Klotzes 203 eingreift, an der Ausnehmung 210 am Treiberschieber 211 und an der Kante 213 des Klotzes 203 an.

Der am Umbieger 201 des Heftkopfes angeschraubte Falzdrücker 200 mit Zentrierrolle 206 hat die Aufgabe, den auf der Sammelkette am Mitnehmer anliegenden Falzbogenstapel so zu zentrieren, dass die Klammer beim Eintreiben des u-förmigen Drahtabschnittes exakt im Falz der Falzbogen des Falzbogenstapels zu liegen kommt. Des Weiteren hat der Falzdrücker insbesondere bei Ringösenheftung die Aufgabe, das geheftete Produkt niederzuhalten, wenn der Heftkopf das Produkt zum Weitertransport freigibt.

Hierzu ist es wichtig, dass der Falzdrücker 200 bei einem Kurbelwinkel α₁ (Figur 4), bei der die Geschwindigkeiten von Sammelkette V_{K} und Heftkopfschlitten V_{H} gleich sind, auf den Falzbogenstapel 30 aufsetzt und diesen zentriert. Wie in Fig. 3 dargestellt, setzt der Falzdrücker 200 mit seiner Zentrierrolle 206 auf ein Führungsstück 221 auf, welches zusammen mit dem Klinscherkasten 51 / 52 Teil einer nicht näher dargestellten Klinscherleiste ist. Bis zu diesem Zeitpunkt wurde der Falzbogenstapel 30 vom Sammelkettenmitnehmer 220 geführt. Nach dem Ansetzen des Falzdrückers 200 auf den Falzbogenstapel 30 wird dieser aufgrund der höheren Heftkopfschlittengeschwindigkeit V_{H} vom Sammekettenmitnehmer weggezogen. Der Bewegungsablauf hierbei ist im Weg-Kurbelwinkel-Diagramm der Figur 6 verdeutlicht.

Beim Kurbelwinkel α₁, bei dem die Geschwindigkeiten von Sammelkette (Mitnehmer) V_{K} und Heftkopfschlitten V_{H} gleich sind, setzt der Falzdrücker 200 auf den Falzbogenstapel 30 auf. Zum Zeitpunkt α₂, ab dem die Geschwindigkeit des Heftkopfschlittens V_{H} wieder kleiner wird, als die Geschwindigkeit der Sammelkette V_{K}, ist das Produkt um den Betrag y vom Mitnehmer weggezogen worden. In dieser Zeit hat der Heftvorgang stattgefunden. Erst zum Kurbelwinkel α₃ liegt der Mitnehmer 220 wieder am Produkt an und übernimmt den weiteren Transport mit der Sammelkette. Diese Zeit zwischen den Kurbelwinkeln α₂ und α₃ wird genutzt, um die Ringöse vollständig aus dem Heftkopf herauszuziehen.

In der Figur 7 sind die Bewegungsabläufe der wesentlichen Elemente des Heftkopfes über dem Kurbelwinkel für verschiedene Heftköpfe und Falzdrücker dargestellt. Die Linie Weg = 0 bezeichnet die Heftlinie. Die Kurven 254, 255 und 256 zeigen den Bewegungsablauf von Treiber, Bieger und Falzdrücker eines Normalheftkopfes in Abhängigkeit des Kurbelwinkels. Beim Kurbelwinkel α₁ setzt der Falzdrücker auf dem Falzbogenstapel auf und klemmt ihn ein. Beim Kurbelwinkel α_{B} setzt nun der Bieger auf und bleibt dann bis zum Kurbelwinkel α_{B}' unten. Anschließend wird die Klammer, von der die Schenkel noch innerhalb des Heftkopfes sind, mit dem Treiber eingetrieben. Dies geschieht zwischen den Kurbelwinkeln α_{T} und α_{T}'. Danach bewegen sich Treiber und Bieger wieder nach oben, also vom Falzbogenstapel weg. Zum Schluss, beim Kurbelwinkel α₂, bewegt sich auch der Falzdrücker vom Produkt weg und hebt die Klemmung auf.

Die Kurven 254, 255 und 258 zeigen den Bewegungsablauf von Treiber, Bieger und Falzdrücker eines bekannten Ringösenheftkopfes in Abhängigkeit des Kurbelwinkels. Bei diesem Falzdrücker ist der Bewegungsweg x, beispielsweise durch einen längeren Schaft des Bolzens 205, vergrößert. Wie man erkennt, setzt hierbei der Falzdrücker bereits bei einem Kurbelwinkel α₁''' auf den Falzbogenstapel auf und hebt erst wieder bei einem Kurbelwinkel von α₂'' von diesem wieder ab. Der Bewegungverlauf von Treiber und Bieger sind unverändert. Man erkennt hieraus, dass das Fenster des Klemmbereiches α₁''' bis α₂'' gegenüber dem Klemmbereich des Normalheftkopfes α₁ bis α₂ vergrößert worden ist, somit also mehr Zeit zur Verfügung steht, um die Ringöse aus dem Heftkopf herauszubewegen, bevor die Klemmung des Bogens wieder aufgehoben wird. Nachteilig an dieser Lösung ist allerdings, dass der Falzdrücker bereits zu einem Kurbelwinkel α₁''' aufsetzt, also zu einem Zeitpunkt, bei dem die Heftkopfschlittengeschwindigkeit v_{H} noch kleiner als die Kettengeschwindigkeit v_{K} ist, was zu den oben bereits geschilderten Problemen führen kann.

Die Kurven 254, 255 und 257 zeigen den Bewegungsablauf von Treiber, Bieger und Falzdrücker einer erfindungsgemäßen Ringösenheftvorrichtung in Abhängigkeit des Kurbelwinkels. Wie man erkennt, setzt der Falzdrücker erst bei einem Kurbelwinkel α₁'' auf dem Falzbogenstapel auf, der sehr nahe am idealen Aufsetzpunkt α₁ des Normalheftkopfes liegt. Die Bewegungsabläufe von Treiber und Bieger bleiben unverändert. Der Falzdrücker hebt bei einem Kurbelwinkel α₂'' wieder vom Produkt ab. Man sieht also, dass der Falzdrücker nahezu am Idealpunkt α₁'' bei dem nahezu v_{H} = v_{K} ist aufsetzt, und erst relativ spät bei einem Kurbelwinkel α₂'' wieder vom Produkt abhebt. Das Ziel den Klemmbereich zu vergrößern wurde also erreicht und die Nachteile eines zu frühen Aufsetzens (v_{H} < v_{K}) vermieden. Die Tatsache, dass zum Zeitpunkt α₂'' ebenfalls v_{H} < v_{K} ist, ist unerheblich, da zu diesem Zeitpunkt die Falzbogen bereits geheftet und so einen stabilen Verbund bilden, auf dem die Rolle des Falzdrückers problemlos abrollen kann. Der Bewegungsablauf der erfindungsgemäßen Ringösenheftvorrichtung ist nun in den Figuren 8 bis 10 näher dargestellt.

Figur 8 zeigt die erfindungsgemäße Heftvorrichtung in ihrer Ausgangslage. Die Oberkante 250 des Falzbogenstapels 30 wird in dieser Ausgangslage weder von der Zentrierrolle 206 noch vom Umbieger 201 berührt. Erfindungsgemäß drückt in dieser Lage die Feder 208 den Hebel 207 an die Kante 213 des Klotzes 203. Hierbei liegt der Stift 209 aufgrund der Federkraft ausgeübt durch die Feder 204 auf der Oberkante des Hebels auf.

Bei der Abwärtsbewegung (gemäß Pfeil in Figur 8) des Umbiegeschiebers 201 bewegt sich auch die Zentrierrolle 206 abwärts und setzt schließlich gegen den Widerstand der Feder 204 auf der Oberkante 250 des Falzbogenstapels 30 auf.

Hierbei verschiebt sich der Bolzen 205 mit Stift 203 gegen die Feder 204 bis auch der Umbieger 201 ebenfalls auf der Oberkante 250 des Falzbogenstapels 30 aufsitzt (Figur 9).

Danach wird der Hebel 207 durch die Ausnehmung 210 des Treiberschiebers 211 verschwenkt. Dadurch wird die Ausnehmung 212 im Klotz 203 freigegeben. Figur 9 zeigt die Heftvorrichtung im unteren Totpunkt. Die Schenkel 2, 2' der Ringösenklammer 4 sind bereits in den zu heftenden Falzbogenstapel 30 eingetrieben, während sich die Ringöse 3 noch im Heftkopf befindet.

Bei der Aufwärtsbewegung von Umbieger und Treiberschieber (Figur 10) kann der Stift 209 des Bolzens 205 nun zunächst die gesamte freigegebene Länge der Ausnehmung 212 nutzen, bevor die Bewegung auf die Zentrierrolle 206 übertragen wird. Mit anderen Worten: der Falzbogenstapel 30 wird durch die Zentrierrolle so lange geklemmt, bis das Produkt durch den Mitnehmer 220 der Sammelkette, ohne, dass die Öse 3 am Heftkopf anschlägt, weitertransportiert wird. In der weiteren Aufwärtsbewegung von Umbieger und Treiberschieber gibt der Treiberschieber den Hebel 207 wieder frei, so dass er durch Feder 208 wieder gegen Kante 213 anliegt.

### Bezugszeichenliste

- 1: Sammelhefter
- 2,2': Klammerschenkel
- 3: Ringöse
- 4: Ringösenklammer
- 10, 12, 14: Falzbogenanleger
- 15: Führungsleiste
- 16, 18, 20: gefalzte Signaturen
- 21: Oberer Abschnitt der Führungsleiste
- 22: Sammelkette
- 24: Heftstation
- 26: Heftköpfe
- 30: Falzbogenstapel
- 50: Klinscherkasten
- 51, 52: Klinscher

- 105: Heftkopf Grundkörper
- 108: Aufnahmeschiene
- 109, 110: Steuerschienen
- 120: Abschneidkasten
- 13: Treiberschieber

- 200: Falzdrücker
- 201: Umbiegeschieber
- 203: Klotz
- 204: Feder
- 205: Bolzen
- 206: Zentrierelement
- 207: Hebel
- 208: Feder
- 209: Stift
- 210: Ausnehmung
- 211: Treiberschieber
- 212: Ausnehmung
- 213: Kante
- 220: Sammelkettenmitnehmern
- 221: Führungsstück

- 250: Oberkante des Falzbogenstapels
- 252: Weg des Heftkopfschlittens
- 253: Weg des Mitnehmers (auf der Kette)
- 254: Bewegungsverlauf Treiber
- 255: Bewegungsverlauf Bieger
- 256: Bewegungsverlauf eines Falzdrückers für normale Heftklammern
- 257: Bewegungsverlauf eines um den Betrag z verlängerten Falzdrückers
- 258: Bewegungsverlauf eines erfindungsgemäßen Falzdrückers

- α₁: Kurbelwinkel
- α₁', α₁'', α₁''': Kurbelwinkel
- α₂, α₂', α₂'': Kurbelwinkel
- α₃: Kurbelwinkel
- α_{B}, α_{B}': Kurbelwinkel
- α_{T}, a_{T}': Kurbelwinkel
- V_{K}: Geschwindigkeitsverlauf der Kette
- V_{H}: Geschwindigkeitsverlauf des Heftkopfschlittens
- x: Federung
- y: Lücke zwischen Mitnehmer und Bogenstapel

## Patentansprüche

1. Heftvorrichtung für die Verarbeitung von Ringösenheftklammern (4) in einem Sammelhefter (1), bei dem die zu heftenden Produkte auf einer durchlaufenden Sammelkette (22) gesammelt werden und bei dem die Heftvorrichtung auf einem mitlaufenden Heftschlitten angebracht ist, wobei die Heftvorrichtung zur Klemmung der zu heftenden Produkte in der Heftlinie zwischen Heftkopf und zugehörigem Klinscherkasten (50) einen Falzdrücker aufweist, wobei der Falzdrücker (200) am Umbiegerschieber (201) des Heftkopfes (26) angeordnet ist und wobei der Falzdrücker (200) einen Klotz (203) aufweist, in dem ein Bolzen (205) gegen die Kraft einer Feder (204) verschiebbar gelagert ist, **dadurch gekennzeichnet,**
**dass** zur Steuerung der Bewegung des Falzdrückers (200) an dem Klotz (203) ein Hebel (207) gegen die Kraft einer Feder (208) verschwenkbar gelagert ist.

2. Heftvorrichtung nach Anspruch 1,
**dadurch gekennzeichnet,**
**dass** das untere Ende des Falzdrückers (200) von einem Zentrierelement (206) gebildet wird.

3. Heftvorrichtung nach Anspruch 2,
**dadurch gekennzeichnet,**
**dass** das Zentrierelement (206) eine Rolle ist.

4. Heftvorrichtung nach einem der vorhergehenden Ansprüche,
**dadurch gekennzeichnet,**
**dass** der Klotz (203) eine Ausnehmung (212) aufweist.

5. Heftvorrichtung nach Anspruch 4,
**dadurch gekennzeichnet,**
**dass** sich in der Ausnehmung (212) ein Stift (209) bewegt, der fest am Bolzen (205) angeordnet ist.

6. Heftvorrichtung nach einem der vorhergehenden Ansprüche,
**dadurch gekennzeichnet,**
**dass** der Hebel (207) an der Ausnehmung (210) eines Treiberschiebers (211) anliegt.

7. Heftvorrichtung nach einem der vorhergehenden Ansprüche,
**dadurch gekennzeichnet,**
**dass** der Falzdrücker (200) am Umbiegeschieber (201) angeschraubt ist.

8. Verfahren zur Steuerung eines Falzdrückers einer Heftvorrichtung nach den Ansprüchen 1, 2, 4 und 6,
**gekennzeichnet durch**
die folgenden Schritte:
a) Bei der Abwärtsbewegung des Umbiegeschiebers (201) setzt das Zentrierelement (206) aufgrund der Steuerung **durch** den Hebel (207) erst dann auf dem Falzbogenstapel auf, wenn der Geschwindigkeitsverlauf der Kette v_{K} ungefähr gleich dem Geschwindigkeitsverlauf des Heftkopfschlittens v_{H} (v_{H} ≅ v_{K}) ist.
b) Bei der weiteren Abwärtsbewegung wird der Hebel (207) **durch** die Ausnehmung (210) des Treiberschiebers (211) verschwenkt und gibt **dadurch** die Ausnehmung (212) im Klotz (203) frei.

## Claims

1. Stitching device for processing annular eyelet staples (4) in a saddle stitcher (1) wherein the products to be stitched are collated on a running saddle chain (22) and wherein the stitching device is arranged on a stitching carriage that runs with the saddle chain (22), the stitching device including a fold-pressing device to clamp the products to be stitched in the stitching line between the stitching head and the associated clincher box (50), the fold-pressing device (200) arranged on the bending device (201) of the stitching head (26) and including a block (203) in which a bolt (204) is supported to be displaceable against the force of a spring (204),
**characterized in**
**that** to control the movement of the fold-pressing device (200), a lever (207) is supported on the block (203) so as to be swivellable against the force of a spring (208).

2. Stitching device according to Claim 1,
**characterized in**
**that** the lower end of the fold- pressing device (200) is formed by a centring element (206).

3. Stitching device according to Claim 2,
**characterized in**
**that** the centring element (206) is a roll.

4. Stitching device according to any one of the preceding claims,
**characterized in**
**that** the block (203) has a recess (212).

5. Stitching device according to Claim 4,
**characterized in**
**that** a pin (209) fixedly arranged on the bolt (205) moves in the recess (212).

6. Stitching device according to any one of the preceding claims,
**characterized in**
**that** the lever (207) rests against the recess (210) of a driver device (211).

7. Stitching device according to any one of the preceding claims,
**characterized in**
**that** the fold-pressing device (200) is screwed to the bending device (201).

8. Method for controlling a fold-pressing device in a stitching device according to Claims 1, 2, 4 and 6,
**characterized by**
the following steps:
a) being controlled by the lever (207), upon a downward movement of the bending device (201), the centring element (206) does not touch down on the signature stack until the velocity profile of the chain v_{K} approximately equals the velocity profile of the stitching head carriage v_{H} (v_{H} ≅ v_{K})
b) upon a further downward movement, the lever (207) is swivelled through the recess (210) of the driver device (211), releasing the recess (212) in the block (203).

## Revendications

1. Dispositif d'agrafage pour le traitement d'agrafes boucles dans une encarteuse-piqueuse, **caractérisé en ce que** les produits agrafés sont recueillis sur une chaîne de collecte continue et dans lequel le dispositif d'agrafage est monté sur un chariot d'agrafage rotatif, le dispositif d'agrafage comportant un presseur de plis qui coince les produits à agrafer dans la ligne d'agrafage entre la tête d'agrafage et un boîtier de clinchage associé, le presseur de pli (200) étant disposé sur le coulisseau de repli (201) de la tête d'agrafage (26) et le presseur de plis (200) comprenant un bloc (203) dans lequel un boulon (205) est logé coulissant à l'encontre de la force d'un ressort (204),
caractérisé en ce
**en ce qu'**un levier (207) est logé pivotant sur le bloc (203) à l'encontre de la force d'un ressort (208) qui commande le mouvement du presseur de plis (200).

2. Dispositif d'agrafage selon la revendication 1,
**caractérisé en ce**
**que** l'extrémité inférieure du presseur de plis (200) est formée par un élément de centrage (206).

3. Dispositif d'agrafage selon la revendication 2, **caractérisé en ce**
**que** l'élément de centrage (206) est un rouleau.

4. Dispositif de fixation selon l'une quelconque des revendications précédentes,
**caractérisé en ce**
**que** le bloc (203) présente un évidement (212).

5. Dispositif d'agrafage selon la revendication 4,
**caractérisé en ce**
**qu'**une broche (209) disposée fixement sur le boulon (205) se déplace dans l'évidement (212).

6. Dispositif de fixation selon l'une quelconque des revendications précédentes,
**caractérisé en ce**
**que** le levier (207) vient en butée contre l'évidement (210) d'un coulisseau d'entraînement (211).

7. Dispositif de fixation selon l'une quelconque des revendications précédentes,
caractérisé en ce
le presseur de pli (200) est vissé sur le coulisseau de repli (201).

8. Procédé de commande d'un presseur de pli d'un dispositif d'agrafage selon l'une quelconque des revendications 1 à 6, **caractérisé par**
les étapes suivantes :
a) Au cours du mouvement vers le bas du coulisseau de repli (201), l'élément de centrage (206) repose du fait de la commande du levier (207) uniquement sur la pile de feuilles pliées, si vH = vK.
b) Lors de la poursuite du mouvement vers le bas, le levier (207) est pivoté à travers l'évidement (210) du coulisseau d'entraînement (211) et libère ainsi l'évidement (212) dans le bloc (203).
